# FASCICULE DE BREVET EUROPEEN

(11) **EP 3 698 699 B1**
(45) Date de publication et mention de la délivrance du brevet: **11.01.2023**
(21) Numéro de dépôt: 20158097.4
(22) Date de dépôt: 18.02.2020
(51) Int. Cl.: A47L 9/16

(54) **ASPIRATEUR ÉQUIPÉ D'UN DISPOSITIF DE BRIDAGE D'UN RÉCIPIENT DE STOCKAGE DE DÉCHETS**
STAUBSAUGER MIT EINER SPANNVORRICHTUNG FÜR EINEN ABFALLVORRATSBEHÄLTER
VACUUM CLEANER EQUIPPED WITH A CLAMPING DEVICE FOR A WASTE STORAGE CONTAINER

(30) Priorité: 21.02.2019 FR 1901740
(43) Date de publication de la demande: 26.08.2020
(73) Titulaire: SEB S.A., 69130 Ecully (FR)
(72) Inventeur: CORITON, Nicolas, 78270 Blaru (FR); MASSON, Antoine, 78840 Freneuse (FR); MARTI, Antoine, 27400 Louviers (FR)
(74) Mandataire: SEB Développement

(56) Documents cités:
- GB-A- 2 440 715
- US-A1- 2002 108 208
- US-A1- 2004 261 213

## Description

### Domaine technique

La présente invention concerne le domaine des aspirateurs permettant d'aspirer des poussières et des déchets de faible granulométrie présents sur une surface à nettoyer, qui peut par exemple être du carrelage, du parquet, du stratifié, de la moquette ou un tapis.

### Etat de la technique

Un aspirateur comporte de façon connue un corps principal ; un dispositif de séparation et de stockage de déchets qui comprend un récipient de stockage de déchets monté de manière amovible sur le corps principal, le récipient de stockage de déchets pouvant être basculé entre une position d'utilisation et une position de retrait et comprenant au moins une entrée d'air configurée pour être connectée de manière étanche avec un conduit de liaison porté par le corps principal lorsque le récipient de stockage de déchets est dans la position d'utilisation ; et un dispositif de bridage configuré pour brider le récipient de stockage de déchets dans la position d'utilisation.

Le dispositif de bridage comprend notamment des moyens de rappel élastiques exerçant une pression sur le récipient de stockage de déchets lorsque le récipient de stockage de déchets occupe la position d'utilisation.

Une telle configuration du dispositif de bridage, et notamment des moyens de rappel élastiques, rend malaisé la connexion fluidique entre une entrée d'air du récipient de stockage de déchets et un conduit de liaison qui est porté par le corps principal et qui est relié fluidiquement à une tête de succion de l'aspirateur, ce qui peut nuire sensiblement à l'étanchéité du raccordement fluidique entre l'entrée d'air et le conduit de liaison et donc aux performances aérauliques de l'aspirateur.

Les documents GB2440715A1, US2004261213A1 et US2002108208 divulguent chacun un aspirateur comprenant un corps principal, un récipient de stockage monté amovible sur le corps principal et un dispositif de maintien configuré pour maintenir le récipient de stockage de déchets dans la position d'utilisation.

### Résumé de l'invention

La présente invention vise à remédier à tout ou partie de ces inconvénients.

Le problème technique à la base de l'invention consiste notamment à fournir un aspirateur qui soit de structure simple et économique, tout en assurant une étanchéité optimale entre le dispositif de séparation et de stockage de déchets et le corps principal.

A cet effet, la présente invention concerne un aspirateur comprenant un corps principal, et un dispositif de séparation et de stockage de déchets qui comprend un récipient de stockage de déchets monté de manière amovible sur le corps principal, le récipient de stockage de déchets pouvant être basculé entre une position d'utilisation et une position de retrait et comprenant au moins une entrée d'air configurée pour être connectée de manière étanche avec un conduit de liaison porté par le corps principal lorsque le récipient de stockage de déchets est dans la position d'utilisation, l'aspirateur comprenant en outre un dispositif de bridage configuré pour brider le récipient de stockage de déchets dans la position d'utilisation, le dispositif de bridage comprenant des moyens de rappel élastiques exerçant une pression sur le récipient de stockage de déchets lorsque le récipient de stockage de déchets occupe la position d'utilisation, caractérisé en ce que le récipient de stockage de déchets comporte au moins une butée latérale qui, lorsque le récipient de stockage de déchets est déplacé vers la position d'utilisation, coopère avec le corps principal pour former un point de pivot autour duquel le récipient de stockage de déchets pivote sous l'effet de la pression exercée par les moyens de rappel élastiques de manière à ce que l'entrée d'air du récipient de stockage de déchets soit contrainte contre le conduit de liaison.

Une telle configuration du dispositif de bridage et du récipient de stockage de déchets assure un pivotement du récipient de stockage de déchets lors de sa mise en place sur le corps principal qui tend à contraindre l'entrée d'air contre le conduit de liaison, ce qui assure un positionnement optimal de l'entrée d'air par rapport au conduit de liaison et une étanchéité optimale du raccordement fluidique entre l'entrée d'air et le conduit de liaison. Il en résulte des performances aérauliques améliorées pour l'aspirateur selon la présente invention.

L'aspirateur balai peut en outre présenter une ou plusieurs des caractéristiques suivantes, prises seules ou en combinaison.

Selon un mode de réalisation de l'invention, le récipient de stockage de déchets est configuré pour basculer entre la position d'utilisation et la position de retrait autour d'un axe de basculement qui est situé au-dessus du récipient de stockage de déchets lorsque ce dernier occupe la position d'utilisation.

Selon un mode de réalisation de l'invention, l'axe de basculement est sensiblement horizontal lorsque l'aspirateur est dans une position verticale.

Selon un mode de réalisation de l'invention, le récipient de stockage de déchets est configuré pour pivoter, sous l'effet de la pression exercée par les moyens de rappel élastiques, autour d'un axe de pivotement qui est transversal, et par exemple sensiblement perpendiculaire, à l'axe de basculement.

Selon un mode de réalisation de l'invention, le dispositif de bridage est configuré pour être disposé sous le récipient de stockage de déchets lorsque le récipient de stockage de déchets occupe la position d'utilisation.

Selon un mode de réalisation de l'invention, la pression exercée par les moyens de rappel élastiques sur le récipient de stockage de déchets est orientée vers le haut lorsque l'aspirateur est dans une position verticale.

Selon un mode de réalisation de l'invention, les moyens de rappel élastiques comportent une pièce de bridage qui est mobile entre une position de bridage dans laquelle la pièce de bridage exerce une pression sur le récipient de stockage de déchets et une position de libération dans laquelle la pièce de bridage autorise un basculement du récipient de stockage de déchets vers la position de retrait.

Selon un mode de réalisation de l'invention, la pièce de bridage est montée sur le corps principal. La pièce de bridage peut par exemple être fixée au corps principal, ou être montée mobile sur ce dernier.

Selon un mode de réalisation de l'invention, la pièce de bridage est fixée sur le corps principal par des moyens de fixations, tels que des vis, permettant un montage et un démontage aisé de la pièce de bridage.

Une telle caractéristique présente l'avantage de faciliter la réparabilité du produit, notamment dans le cas d'une casse de la pièce de bridage.

Selon un mode de réalisation de l'invention, la pièce de bridage est élastiquement déformable entre la position de bridage et la position de libération.

Selon un mode de réalisation de l'invention, les moyens de rappel élastiques sont configurés de telle sorte que la pièce de bridage est sollicitée élastiquement vers la position de bridage lorsqu'elle occupe la position de libération.

Selon un mode de réalisation de l'invention, le récipient de stockage de déchets et la pièce de bridage sont configurés de telle sorte qu'un basculement du récipient de stockage de déchets de la position d'utilisation à la position de retrait provoque un déplacement (et par exemple une déformation) de la pièce de bridage de la position de bridage à la position de libération. Ces dispositions permettent un retrait aisé du récipient de stockage de déchets par une simple action de l'utilisateur par exemple sur une poignée du récipient de stockage de déchets.

Selon un mode de réalisation de l'invention, le récipient de stockage de déchets et le corps principal sont configurés de telle sorte que, lors d'un basculement du récipient de stockage de déchets vers la position d'utilisation, la butée latérale vient en butée contre le corps principal avant que l'entrée d'air ne soit contrainte contre le conduit de liaison.

Selon un mode de réalisation de l'invention, la pièce de bridage comporte une partie de retenue configurée pour coopérer avec une portion de montage prévue dans une partie inférieure du récipient de stockage de déchets.

Selon un mode de réalisation de l'invention, la partie de retenue présente une forme complémentaire de la portion de montage.

Selon un mode de réalisation de l'invention, la partie de retenue est courbée et comporte une surface de retenue concave configurée pour coopérer avec la portion de montage.

Selon un mode de réalisation de l'invention, la pièce de bridage comporte une partie de coopération configurée pour coopérer avec la portion de montage lorsque le récipient de stockage de déchets est basculé de la position de retrait à la position d'utilisation, de manière à déplacer la pièce de bridage dans la position de libération. Ces dispositions permettent une mise en place aisée du récipient de stockage de déchets par un utilisateur.

Selon un mode de réalisation de l'invention, la pièce de bridage est une patte de bridage.

Selon un mode de réalisation de l'invention, l'entrée d'air est décalée angulairement de la butée latérale par rapport à un axe longitudinal du récipient de stockage de déchets.

Selon un mode de réalisation de l'invention, l'entrée d'air est décalée angulairement de la butée latérale d'un angle de décalage compris entre 70° et 180°.

Selon un mode de réalisation de l'invention, l'entrée d'air et la butée latérale sont situées sensiblement à une même distance d'une base du récipient de stockage de déchets.

Selon un mode de réalisation de l'invention, le conduit de liaison s'étend à l'intérieur du corps principal.

Selon un mode de réalisation de l'invention, le corps principal comporte une première demi-coquille et une deuxième demi-coquille qui sont assemblées l'une à l'autre et qui définissent le conduit de liaison.

Selon un mode de réalisation de l'invention, l'aspirateur comporte une tête de succion qui est configurée pour être en contact avec un sol à nettoyer, le conduit de liaison étant configuré pour relier fluidiquement la tête de succion à l'entrée d'air du récipient de stockage de déchets.

Selon un mode de réalisation de l'invention, le corps principal renferme un dispositif d'aspiration configuré pour générer un flux d'air au travers du conduit de liaison.

Selon un mode de réalisation de l'invention, la pression exercée par les moyens de rappel élastiques sur le récipient de stockage de déchets est orientée vers le dispositif d'aspiration.

Selon un mode de réalisation de l'invention, le récipient de stockage de déchets comporte une ouverture de refoulement d'air, et le dispositif de séparation et de stockage de déchets comporte un joint d'étanchéité supérieur porté par le récipient de stockage de déchets et entourant l'ouverture de refoulement d'air, le joint d'étanchéité supérieur étant configuré pour coopérer de manière étanche avec le dispositif d'aspiration lorsque le récipient de stockage de déchets est dans la position d'utilisation.

Selon un mode de réalisation de l'invention, les moyens de rappel élastiques sont configurés pour solliciter le récipient de stockage de déchets vers le dispositif d'aspiration de manière à contraindre le joint d'étanchéité supérieur lorsque le récipient de stockage de déchets est dans la position d'utilisation.

Selon un mode de réalisation de l'invention, l'ouverture de refoulement d'air est située dans une partie supérieure du récipient de stockage de déchets.

Selon un mode de réalisation de l'invention, le joint d'étanchéité supérieur est un joint torique.

Selon un mode de réalisation de l'invention, le dispositif d'aspiration comprend un carter de moteur et un moteur d'aspiration disposé dans le carter de moteur.

Selon un mode de réalisation de l'invention, le carter de moteur comporte un support de moteur configuré pour supporter le moteur d'aspiration, et une ouverture de passage prévue sur le support de moteur et configurée pour être reliée fluidiquement à l'ouverture de refoulement d'air du récipient de stockage de déchets lorsque le récipient de stockage de déchets est dans la position d'utilisation.

Selon un mode de réalisation de l'invention, le joint d'étanchéité supérieur est configuré pour coopérer de manière étanche avec le carter de moteur, et par exemple avec le support de moteur, lorsque le récipient de stockage de déchets est dans la position d'utilisation.

Selon un mode de réalisation de l'invention, l'axe longitudinal du moteur d'aspiration est sensiblement parallèle à l'axe longitudinal du manche.

Selon un mode de réalisation de l'invention, le conduit de liaison comporte une ouverture de sortie d'air et un joint d'étanchéité latéral entourant l'ouverture de sortie d'air, les moyens de rappel élastiques étant configurés de telle sorte que l'entrée d'air du récipient de stockage de déchets soit contrainte contre le joint d'étanchéité latéral lorsque le récipient de stockage de déchets est dans la position d'utilisation.

Selon un mode de réalisation de l'invention, le corps principal comporte en outre au moins une ouverture d'évacuation à travers laquelle le flux d'air généré par le dispositif d'aspiration est rejeté vers l'extérieur du corps principal.

Selon un mode de réalisation de l'invention, l'au moins une ouverture d'évacuation est orientée vers le récipient de stockage de déchets.

Selon un mode de réalisation de l'invention, l'entrée d'air débouche tangentiellement dans le récipient de stockage de déchets.

Selon un mode de réalisation de l'invention, l'aspirateur comporte un manche, le corps principal étant disposé entre le manche et la tête de succion.

Selon un mode de réalisation de l'invention, l'aspirateur est un aspirateur balai.

Selon un mode de réalisation de l'invention, la pièce de bridage est montée coulissante entre la position de bridage et la position de libération, et le dispositif de bridage comporte en outre un élément élastique, tel qu'un ressort de compression, configuré pour solliciter la pièce de bridage dans la position de bridage.

### Brève description des figures

L'invention sera bien comprise à l'aide de la description qui suit en référence aux dessins schématiques annexés représentant, à titre d'exemples non limitatifs, deux formes d'exécution de cet aspirateur.
La figure 1 est une vue en perspective d'un aspirateur selon un premier mode de réalisation de la présente invention.
La figure 2 est une vue en perspective d'un corps principal et d'un dispositif de séparation et de stockage de déchets de l'aspirateur de la figure 1.
La figure 3 est une vue partielle en perspective avant de l'aspirateur de la figure 1.
La figure 4 est une vue en perspective arrière du dispositif de séparation et de stockage de déchets.
La figure 5 est une vue partielle de côté de l'aspirateur de la figure 1.
La figure 6 est une vue partielle en coupe longitudinale de l'aspirateur de la figure 1.
La figure 7 est une vue éclatée en perspective du corps principal de l'aspirateur de la figure 1.
La figure 8 est une vue partielle en perspective de l'aspirateur de la figure 1 montrant plus particulièrement un dispositif de bridage fixé sur le corps principal de l'aspirateur.
La figure 9 est une vue partielle éclatée, en perspective, de l'aspirateur de la figure 1.
La figure 10 est une vue en perspective d'un dispositif d'aspiration de l'aspirateur de la figure 1.
La figure 11 est une vue partielle en perspective d'un aspirateur selon un deuxième mode de réalisation de l'invention.
La figure 12 est une vue partielle en coupe longitudinale de l'aspirateur de la figure 11.

### Description détaillée

La figure 1 représente un aspirateur 2, et plus particulièrement un aspirateur balai, comprenant un corps principal 3, un manche 4 raccordé mécaniquement au corps principal 3, et une tête de succion 5, également nommée suceur, qui est agencée pour être en contact avec un sol à nettoyer. Le manche 4 comporte notamment une poignée 6 à son extrémité supérieure.

L'aspirateur 2 comporte en outre un dispositif de séparation et de stockage de déchets 7 comprenant notamment un récipient de stockage de déchets 8 qui est monté de manière amovible sur le corps principal 3, et un filtre séparateur 9 logé dans le récipient de stockage de déchets 8. Le récipient de stockage de déchets 8 est reçu dans un logement de réception 10 délimité par le corps principal 3, et peut être basculé entre une position d'utilisation (voir les figures 3 et 6) et une position de retrait (voir la figure 5) autour d'un axe de basculement qui est situé au-dessus du récipient de stockage de déchets 8 lorsque ce dernier occupe la position d'utilisation. De façon avantageuse, l'axe de basculement est sensiblement horizontal lorsque l'aspirateur 2 est dans une position verticale.

Le récipient de stockage de déchets 8 comprend plus particulièrement une entrée d'air 11 qui est configurée pour être connectée de manière étanche avec un conduit de liaison 12 (voir la figure 6) porté par le corps principal 3, lorsque le récipient de stockage de déchets 8 est dans la position d'utilisation. Le conduit de liaison 12 est ainsi configuré pour relier fluidiquement la tête de succion 5 à l'entrée d'air 11 prévue sur le récipient de stockage de déchets 8. Le conduit de liaison 12 comporte notamment une ouverture de sortie d'air 13 qui, lorsque le récipient de stockage de déchets 8 occupe la position d'utilisation, est située en regard de l'entrée d'air 11 et est reliée fluidiquement à cette dernière.

Selon le mode de réalisation représenté sur les figures 1 à 10, le conduit de liaison 12 comporte une première portion de conduit 12.1 s'étendant sensiblement parallèlement à l'axe longitudinal du manche 4, et une deuxième portion de conduit 12.2 s'étendant transversalement, et par exemple sensiblement perpendiculairement, à l'axe longitudinal du manche 4.

Le récipient de stockage de déchets 8 comporte en outre une ouverture de refoulement d'air 14 (voir la figure 6) située dans une partie supérieure du récipient de stockage de déchets 8, et le dispositif de séparation et de stockage de déchets 7 comporte également un joint d'étanchéité supérieur 15 porté par le récipient de stockage de déchets 8 et entourant l'ouverture de refoulement d'air 14.

Comme montré sur les figures 6 et 10, le corps principal 3 renferme un dispositif d'aspiration 16 qui comprend un carter de moteur 17 et un moteur d'aspiration 18, également nommé moto-ventilateur, disposé dans le carter de moteur 17 et configuré pour générer un flux d'air au travers de la tête de succion 5 et le conduit de liaison 12. Le dispositif d'aspiration 16 est plus particulièrement disposé dans un logement interne 19 défini par le corps principal 3.

Comme montré sur la figure 7, le corps principal 3 comporte une première demi-coquille 3.1 et une deuxième demi-coquille 3.2 qui sont assemblées l'une à l'autre, par exemple par vissage ou encliquetage, et qui définissent plus particulièrement le conduit de liaison 12 et le logement interne 19. Les première et deuxième demi-coquilles 3.1, 3.2 sont par exemple assemblées l'une à l'autre le long de leurs périphéries.

De façon connue, le moteur d'aspiration 18 comporte un ventilateur et un moteur électrique configuré pour entraîner en rotation le ventilateur. Selon le mode de réalisation représenté sur les figures 1 à 10, l'axe longitudinal du moteur d'aspiration 18 est sensiblement parallèle à l'axe longitudinal du manche 4.

Avantageusement, l'aspirateur 2 comporte en outre une batterie rechargeable (non représentée sur les figures) configurée pour alimenter électriquement le moteur d'aspiration 18. La batterie rechargeable peut être logée dans le corps principal 3 ou dans le manche 4.

Comme montré plus particulièrement sur la figure 10, le carter de moteur 17 comporte un support de moteur 20 configuré pour supporter le moteur d'aspiration 18, et un carénage 21 assemblé au support de moteur 20 et recouvrant le moteur d'aspiration 18. Le carter de moteur 17 comporte en outre une ouverture de passage 22 prévue sur le support de moteur 20 et configurée pour être reliée fluidiquement à l'ouverture de refoulement d'air 14 du récipient de stockage de déchets 8 lorsque le récipient de stockage de déchets 8 est dans la position d'utilisation. Le joint d'étanchéité supérieur 15 est configuré pour coopérer de manière étanche avec le support de moteur 20 et pour s'étendre autour de l'ouverture de passage 22 lorsque le récipient de stockage de déchets 8 est dans la position d'utilisation.

Comme montré sur la figure 10, le carénage 21 comporte une sortie d'air 23 et une grille de protection 24 qui est située entre la sortie d'air 23 et le moteur d'aspiration 18. Ces dispositions permettent d'empêcher un utilisateur d'accéder aux parties actives du moteur d'aspiration 18 qui est logé dans le carter de moteur 17.

L'aspirateur 2 comporte également un dispositif de filtration 25 disposé dans le corps principal 3 en aval du moteur d'aspiration 18. Avantageusement, le dispositif de filtration 25 est monté sur le carter de moteur 17, et plus particulièrement sur le carénage 21. Selon le mode de réalisation représenté sur les figures 1 à 10, le dispositif de filtration 25 est appliqué contre la grille de protection 24.

Le moteur d'aspiration 18 est plus particulièrement configuré de telle sorte que le flux d'air généré s'écoule au travers de l'ouverture de passage 22 prévue sur le support de moteur 20 et de la sortie d'air 23, et le dispositif de filtration 25 est configuré pour retenir des particules de poussière transportées par le flux d'air s'échappant par la sortie d'air 23.

Comme montré sur la figure 4, le corps principal 3 comporte de plus des ouvertures d'évacuation 27 (voir la figure 2) au travers desquelles le flux d'air généré par le moteur d'aspiration 18 est rejeté vers l'extérieur du corps principal 3. Avantageusement, les ouvertures d'évacuation 27 sont orientées vers le dispositif de séparation et de stockage de déchets 7.

Comme montré plus particulièrement sur la figure 6, le corps principal 3 et le dispositif de séparation et de stockage de déchets 7 délimitent un espace 28 dans lequel débouchent les ouvertures d'évacuation 27 et à travers lequel circule le flux d'air rejeté à l'extérieur du corps principal 3.

L'aspirateur 2 comporte en outre un élément d'absorption acoustique 29 disposé dans le corps principal 3 de manière à recouvrir les ouvertures d'évacuation 27. L'élément d'absorption acoustique 29 est avantageusement en matériau poreux, et peut par exemple être une mousse acoustique.

L'aspirateur 2 comprend en outre un dispositif de bridage 31 configuré pour brider le récipient de stockage de déchets 8 dans la position d'utilisation. Le dispositif de bridage 31 est notamment configuré pour être disposé sous le récipient de stockage de déchets 8 lorsque ce dernier occupe la position d'utilisation.

Le dispositif de bridage 31 comprend plus particulièrement des moyens de rappel élastiques exerçant une pression sur le récipient de stockage de déchets 8 lorsque le récipient de stockage de déchets 8 occupe la position d'utilisation. De façon avantageuse, les moyens de rappel élastiques sont configurés pour solliciter le récipient de stockage de déchets 8 vers le dispositif d'aspiration 16 de manière à contraindre le joint d'étanchéité supérieur 15 lorsque le récipient de stockage de déchets 8 est dans la position d'utilisation.

Selon le mode de réalisation représenté sur les figures 1 à 10, les moyens de rappel élastiques comportent une pièce de bridage 32, telle qu'une patte de bridage, qui est fixée au corps principal 3 et qui est élastiquement déformable entre une position de bridage (voir notamment la figure 6) dans laquelle la pièce de bridage 32 exerce une pression sur le récipient de stockage de déchets 8 et une position de libération dans laquelle la pièce de bridage 32 autorise un basculement du récipient de stockage de déchets 8 vers la position de retrait. La pièce de bridage 32 est avantageusement fixée au corps principal 3 par des moyens de fixation, tels que des vis, permettant un montage et un démontage aisé de la pièce afin de faciliter la réparabilité du produit en cas de casse de la pièce de bridage 32. Les moyens de rappel élastiques sont en particulier configurés de telle sorte que la pièce de bridage 32 est sollicitée élastiquement vers la position de bridage lorsqu'elle occupe la position de libération.

De façon avantageuse, le récipient de stockage de déchets 8 et la pièce de bridage 32 sont configurés de telle sorte qu'un basculement du récipient de stockage de déchets 8 de la position d'utilisation vers la position de retrait provoque une déformation de la pièce de bridage 32 de la position de bridage à la position de libération, et de telle sorte qu'un basculement du récipient de stockage de déchets 8 de la position de retrait vers la position d'utilisation provoque dans un premier temps une déformation de la pièce de bridage 32 d'une position de repos à la position de libération et dans un deuxième temps une déformation de la pièce de bridage de la position de libération à la position de bridage.

Selon le mode de réalisation représenté sur les figures 1 à 10, la pièce de bridage 32 comporte une partie de retenue 33 configurée pour coopérer avec une portion de montage 34 prévue dans une partie inférieure du récipient de stockage de déchets 8. La partie de retenue 33 peut par exemple présenter une forme complémentaire de la portion de montage 34. De façon avantageuse, la partie de retenue 33 est courbée et comporte une surface de retenue concave 35 configurée pour coopérer avec la portion de montage 34.

Selon le mode de réalisation représenté sur les figures 1 à 10, la pièce de bridage 32 comporte également une partie de coopération 36 configurée pour coopérer avec la portion de montage 34 lorsque le récipient de stockage de déchets 8 est basculé de la position de retrait à la position d'utilisation, de manière à déplacer la pièce de bridage 32 dans la position de libération.

Le récipient de stockage de déchets 8 comporte de plus une butée latérale 37 (voir les figures 3 et 4) qui est prévue sur une surface externe du récipient de stockage de déchets 8 et qui est configurée pour coopérer avec le corps principal 3. La butée latérale 37 est plus particulièrement configurée pour coopérer avec le corps principal 3 de manière à former un point de pivot autour duquel le récipient de stockage de déchets 8 pivote sous l'effet de la pression exercée par les moyens de rappel élastiques de telle sorte que l'entrée d'air 11 du récipient de stockage de déchets 8 soit contrainte contre l'ouverture de sortie d'air 13 du conduit de liaison 12, et plus particulièrement contre un joint d'étanchéité latéral 38 entourant l'ouverture de sortie d'air 13. Une telle configuration du récipient de stockage de déchets 8 assure une connexion étanche entre l'entrée d'air 11 et le conduit de liaison 12 lorsque le récipient de stockage de déchets 8 occupe la position d'utilisation.

Selon un mode de réalisation de l'invention, le récipient de stockage de déchets 8 est configuré pour pivoter, sous l'effet de la pression exercée par les moyens de rappel élastiques, autour d'un axe de pivotement qui est transversal, et par exemple sensiblement perpendiculaire, à l'axe de basculement.

Avantageusement, le récipient de stockage de déchets 8 et le corps principal 3 sont configurés de telle sorte que, lors d'un basculement du récipient de stockage de déchets 8 vers la position d'utilisation, la butée latérale 37 vient en butée contre le corps principal 3 avant que l'entrée d'air 11 ne soit contrainte contre le conduit de liaison 12.

Selon le mode de réalisation représenté sur les figures 1 à 10, l'entrée d'air 11 est décalée angulairement de la butée latérale 37 par rapport à un axe longitudinal du récipient de stockage de déchets 8 d'un angle de décalage compris entre 70° et 180°, et l'entrée d'air 11 et la butée latérale 37 sont situées sensiblement à une même distance de la base du récipient de stockage de déchets 8.

Le fonctionnement de l'aspirateur 2 va maintenant être décrit. Lorsque le moteur d'aspiration 18 est alimenté électriquement, il établit une dépression notamment dans le dispositif de séparation et de stockage de déchets 7 de telle sorte que de l'air et des déchets sont aspirés par la tête de succion 5. L'air chargé de déchets pénètre ensuite dans le récipient de stockage de déchets 8 via le conduit de liaison 12 et l'entrée d'air 11 qui débouche tangentiellement dans le récipient de stockage de déchets 8. L'air est ainsi mis en rotation et les déchets sont centrifugés vers l'extérieur et la majorité de ces déchets est collectée par le récipient de stockage de déchets 8.

Les déchets de faible granulométrie, tels que des poussières fines, qui n'auront pas été séparés par centrifugation ou retenus par le filtre séparateur 9, suivent le flux d'air et se dirigent ensuite vers le moteur d'aspiration 18 et le dispositif de filtration 25 où ces déchets de faible granulométrie sont retenus.

Ensuite, le flux d'air s'écoule jusque et le long de l'élément d'absorption acoustique 29 avant de s'échapper au travers de ce dernier en direction des ouvertures d'évacuation 27.

Les figures 11 et 12 représentent un aspirateur 2 selon un deuxième mode de réalisation de l'invention qui diffère du premier mode de réalisation essentiellement en ce que la pièce de bridage 32 est montée coulissante sur le corps principal 3 entre la position de bridage et la position de libération, et en ce que le dispositif de bridage 31 comporte en outre un élément élastique 39, tel qu'un ressort de compression, configuré pour solliciter la pièce de bridage 32 dans la position de bridage.

Bien entendu, la présente invention n'est nullement limitée aux modes de réalisation décrits et illustrés qui n'ont été donnés qu'à titre d'exemples. Des modifications restent possibles, notamment du point de vue de la constitution des divers éléments ou par substitution d'équivalents techniques, sans sortir pour autant du domaine de protection de l'invention.

## Revendications

1. Aspirateur (2) comprenant un corps principal (3), et un dispositif de séparation et de stockage de déchets (7) qui comprend un récipient de stockage de déchets (8) monté de manière amovible sur le corps principal (3), le récipient de stockage de déchets (8) pouvant être basculé entre une position d'utilisation et une position de retrait et comprenant au moins une entrée d'air (11) configurée pour être connectée de manière étanche avec un conduit de liaison (12) porté par le corps principal (3) lorsque le récipient de stockage de déchets (8) est dans la position d'utilisation, l'aspirateur (2) comprenant en outre un dispositif de bridage (31) configuré pour brider le récipient de stockage de déchets (8) dans la position d'utilisation, le dispositif de bridage (31) comprenant des moyens de rappel élastiques exerçant une pression sur le récipient de stockage de déchets (8) lorsque le récipient de stockage de déchets (8) occupe la position d'utilisation, **caractérisé en ce que** le récipient de stockage de déchets (8) comporte au moins une butée latérale (37) qui, lorsque le récipient de stockage de déchets (8) est déplacé vers la position d'utilisation, coopère avec le corps principal (3) pour former un point de pivot autour duquel le récipient de stockage de déchets (8) pivote sous l'effet de la pression exercée par les moyens de rappel élastiques de manière à ce que l'entrée d'air (11) du récipient de stockage de déchets (8) soit contrainte contre le conduit de liaison (12).

2. Aspirateur (2) selon la revendication 1, dans lequel les moyens de rappel élastiques comportent une pièce de bridage (32) qui est mobile entre une position de bridage dans laquelle la pièce de bridage (32) exerce une pression sur le récipient de stockage de déchets (8) et une position de libération dans laquelle la pièce de bridage (32) autorise un basculement du récipient de stockage de déchets (8) vers la position de retrait.

3. Aspirateur (2) selon la revendication 2, dans lequel la pièce de bridage (32) est élastiquement déformable entre la position de bridage et la position de libération.

4. Aspirateur (2) selon la revendication 2 ou 3, dans lequel le récipient de stockage de déchets (8) et la pièce de bridage (32) sont configurés de telle sorte qu'un basculement du récipient de stockage de déchets (8) de la position d'utilisation à la position de retrait provoque un déplacement de la pièce de bridage (32) de la position de bridage à la position de libération.

5. Aspirateur (2) selon l'une quelconque des revendications 2 à 4, dans lequel le récipient de stockage de déchets (8) et le corps principal (3) sont configurés de telle sorte que, lors d'un basculement du récipient de stockage de déchets (8) vers la position d'utilisation, la butée latérale (37) vient en butée contre le corps principal (3) avant que l'entrée d'air (11) ne soit contrainte contre le conduit de liaison (12).

6. Aspirateur (2) selon l'une quelconque des revendications 2 à 5, dans lequel la pièce de bridage (32) comporte une partie de retenue (33) configurée pour coopérer avec une portion de montage (34) prévue dans une partie inférieure du récipient de stockage de déchets (8).

7. Aspirateur (2) selon la revendication 6, dans lequel la partie de retenue (33) présente une forme complémentaire de la portion de montage (34).

8. Aspirateur (2) selon la revendication 6 ou 7, dans lequel la partie de retenue (33) est courbée et comporte une surface de retenue concave (35) configurée pour coopérer avec la portion de montage (34).

9. Aspirateur (2) selon l'une quelconque des revendications 2 à 8, dans lequel la pièce de bridage (32) comporte une partie de coopération (36) configurée pour coopérer avec la portion de montage (34) lorsque le récipient de stockage de déchets (8) est basculé de la position de retrait à la position d'utilisation, de manière à déplacer la pièce de bridage (32) dans la position de libération.

10. Aspirateur (2) selon l'une quelconque des revendications 1 à 9, dans lequel l'entrée d'air (11) est décalée angulairement de la butée latérale (37) par rapport à un axe longitudinal du récipient de stockage de déchets (8).

11. Aspirateur (2) selon l'une quelconque des revendications 1 à 10, dans lequel le conduit de liaison (12) s'étend à l'intérieur du corps principal (3).

12. Aspirateur (2) selon l'une quelconque des revendications 1 à 11, dans lequel le corps principal (3) comporte une première demi-coquille (3.1) et une deuxième demi-coquille (3.2) qui sont assemblées l'une à l'autre et qui définissent le conduit de liaison (12).

13. Aspirateur (2) selon l'une quelconque des revendications 1 à 12, lequel comporte une tête de succion (5) qui est configurée pour être en contact avec un sol à nettoyer, le conduit de liaison (12) étant configuré pour relier fluidiquement la tête de succion (5) à l'entrée d'air (11) du récipient de stockage de déchets (8).

14. Aspirateur (2) selon l'une quelconque des revendications 1 à 13, dans lequel le corps principal (3) renferme un dispositif d'aspiration (16) configuré pour générer un flux d'air au travers du conduit de liaison (12).

15. Aspirateur (2) selon la revendication 14, dans lequel le récipient de stockage de déchets (8) comporte une ouverture de refoulement d'air (14), et le dispositif de séparation et de stockage de déchets (7) comporte un joint d'étanchéité supérieur (15) porté par le récipient de stockage de déchets (8) et entourant l'ouverture de refoulement d'air (14), le joint d'étanchéité supérieur (15) étant configuré pour coopérer de manière étanche avec le dispositif d'aspiration (16) lorsque le récipient de stockage de déchets (8) est dans la position d'utilisation.

16. Aspirateur (2) selon l'une quelconque des revendications 1 à 15, dans lequel l'entrée d'air (11) débouche tangentiellement dans le récipient de stockage de déchets (8).

## Patentansprüche

1. Staubsauger (2), umfassend einen Hauptkörper (3) und eine Schmutztrenn- und - ablagerungsvorrichtung (7), die einen Schmutzablagerungsbehälter (8) umfasst, der auf abnehmbare Weise auf dem Hauptkörper (3) angebracht ist, wobei der Schmutzablagerungsbehälter (8) zwischen einer Verwendungsposition und einer Entnahmeposition gekippt werden kann und mindestens einen Lufteingang (11) umfasst, der dazu ausgelegt ist, auf dichte Weise mit einem Verbindungsrohr (12) verbunden zu werden, das von dem Hauptkörper (3) getragen wird, wenn der Schmutzablagerungsbehälter (8) in der Verwendungsposition ist, wobei der Staubsauger (2) weiter eine Klemmvorrichtung (31) umfasst, die dazu ausgelegt ist, den Schmutzablagerungsbehälter (8) in der Verwendungsposition einzuklemmen, wobei die Klemmvorrichtung (31) elastische Rückstellmittel umfasst, die einen Druck auf den Schmutzablagerungsbehälter (8) ausüben, wenn der Schmutzablagerungsbehälter (8) die Verwendungsposition einnimmt, **dadurch gekennzeichnet, dass** der Schmutzablagerungsbehälter (8) mindestens einen seitlichen Anschlag (37) umfasst, der, wenn der Schmutzablagerungsbehälter (8) in die Verwendungsposition bewegt wird, mit dem Hauptkörper (3) zusammenarbeitet, um einen Schwenkpunkt zu bilden, um den sich der Schmutzablagerungsbehälter (8) unter der Wirkung des von den elastischen Rückstellmitteln ausgeübten Drucks derart schwenkt, dass der Lufteingang (11) des Schmutzablagerungsbehälters (8) gegen das Verbindungsrohr (12) gedrückt wird.

2. Staubsauger (2) nach Anspruch 1, wobei die elastischen Rückstellmittel ein Klemmstück (32) umfassen, das zwischen einer Klemmposition, in der das Klemmstück (32) einen Druck auf den Schmutzablagerungsbehälter (8) ausübt, und einer Freigabeposition, in der das Klemmstück (32) ein Kippen des Schmutzablagerungsbehälters (8) zur Entnahmeposition erlaubt, bewegbar ist.

3. Staubsauger (2) nach Anspruch 2, wobei das Klemmmittel (32) zwischen der Klemmposition und der Freigabeposition elastisch verformbar ist.

4. Staubsauger (2) nach Anspruch 2 oder 3, wobei der Schmutzablagerungsbehälter (8) und das Klemmstück (32) derart ausgelegt sind, dass ein Kippen des Schmutzablagerungsbehälters (8) von der Verwendungsposition zur Entnahmeposition ein Bewegen des Klemmstücks (32) von der Klemmposition zur Freigabeposition verursacht.

5. Staubsauger (2) nach einem der Ansprüche 2 bis 4, wobei der Schmutzablagerungsbehälter (8) und der Hauptkörper (3) derart ausgelegt sind, dass der seitliche Anschlag (37) bei einem Kippen des Schmutzablagerungsbehälters (8) zur Verwendungsposition am Hauptkörper (3) zum Anschlag kommt, bevor der Lufteingang (11) gegen das Verbindungsrohr (12) gedrückt wird.

6. Staubsauger (2) nach einem der Ansprüche 2 bis 5, wobei das Klemmstück (32) ein Rückhalteteil (33) umfasst, das dazu ausgelegt ist, mit einem Montageabschnitt (34) zusammenzuarbeiten, der in einem unteren Teil des Schmutzablagerungsbehälters (8) vorgesehen ist.

7. Staubsauger (2) nach Anspruch 6, wobei das Rückhalteteil (33) eine zum Montageabschnitt (34) komplementäre Form aufweist.

8. Staubsauger (2) nach Anspruch 6 oder 7, wobei das Rückhalteteil (33) gekrümmt ist und eine konkave Rückhaltefläche (35) umfasst, die dazu ausgelegt ist, mit dem Montageabschnitt (34) zusammenzuwirken.

9. Staubsauger (2) nach einem der Ansprüche 2 bis 8, wobei das Klemmstück (32) ein Kooperationsteil (36) umfasst, das dazu ausgelegt ist, derart mit dem Montageabschnitt (34) zusammenzuarbeiten, wenn der Schmutzablagerungsbehälter (8) von der Entnahmeposition zur Verwendungsposition gekippt wird, dass das Klemmstück (32) in die Freigabeposition bewegt wird.

10. Staubsauger (2) nach einem der Ansprüche 1 bis 9, wobei der Lufteingang (11) in Bezug auf eine Längsachse des Schmutzablagerungsbehälters (8) winklig vom seitlichen Anschlag (37) versetzt ist.

11. Staubsauger (2) nach einem der Ansprüche 1 bis 10, wobei sich das Verbindungsrohr (12) im Inneren des Hauptkörpers (3) erstreckt.

12. Staubsauger (2) nach einem der Ansprüche 1 bis 11, wobei der Hauptkörper (3) eine erste Halbschale (3.1) und eine zweite Halbschale (3.2) umfasst, die aneinandergefügt sind und die das Verbindungsrohr (12) definieren.

13. Staubsauger (2) nach einem der Ansprüche 1 bis 12, der einen Saugkopf (5) umfasst, der dazu ausgelegt ist, mit einem zu reinigenden Boden in Kontakt zu sein, wobei das Verbindungsrohr (12) dazu ausgelegt ist, den Saugkopf (5) mit dem Lufteingang (11) des Schmutzablagerungsbehälters (8) fluidisch zu verbinden.

14. Staubsauger (2) nach einem der Ansprüche 1 bis 13, wobei der Hauptkörper (3) eine Saugvorrichtung (16) umschließt, die dazu ausgelegt ist, einen Luftstrom durch das Verbindungsrohr (12) hindurch zu erzeugen.

15. Staubsauger (2) nach Anspruch 14, wobei der Schmutzablagerungsbehälter (8) eine Luftaustrittsöffnung (14) umfasst und die Schmutztrenn- und -ablagerungsvorrichtung (7) eine obere Dichtungsverbindung (15) umfasst, die von dem Schmutzablagerungsbehälter (8) getragen wird und die Luftaustrittsöffnung (14) umgibt, wobei die obere Dichtungsverbindung (15) dazu ausgelegt ist, auf dichte Weise mit der Saugvorrichtung (16) zusammenzuarbeiten, wenn der Schmutzablagerungsbehälter (8) in der Verwendungsposition ist.

16. Staubsauger (2) nach einem der Ansprüche 1 bis 15, wobei der Lufteingang (11) tangential in den Schmutzablagerungsbehälter (8) mündet.

## Claims

1. Vacuum cleaner (2) comprising a main body (3), and a waste separation and storage device (7) which comprises a waste storage container (8) removably mounted on the main body (3), the waste storage container (8) could be switched between a usage position and a removal position and comprising at least one air inlet (11) configured to be sealingly connected with a connecting pipe (12) supported by the main body (3) when the waste storage container (8) is in the usage position, the vacuum cleaner (2) further comprising a clamping device (31) configured to clamp the waste storage container (8) in the usage position, the clamping device (31) comprising elastic return means exerting a pressure on the waste storage container (8) when the waste storage container (8) occupies the usage position, **characterised in that** the waste storage container (8) comprises at least one lateral abutment (37) which, when the waste storage container (8) is moved towards the usage position, engages with the main body (3) to form a pivot point about which the waste storage container (8) pivots under the effect of the pressure exerted by the elastic return means, such that the air inlet (11) of the waste storage container (8) is constrained against the connecting pipe (12).

2. Vacuum cleaner (2) according to claim 1, wherein the elastic return means comprise a clamping part (32) which is movable between a clamping position, wherein the clamping part (32) exerts a pressure on the waste storage container (8) and a release position, wherein the clamping part (32) enables a switching from the waste storage container (8) to the removal position.

3. Vacuum cleaner (2) according to claim 2, wherein the clamping part (32) is elastically deformable between the clamping position and the release position.

4. Vacuum cleaner (2) according to claim 2 or 3, wherein the waste storage container (8) and the clamping part (32) are configured, such that a switching of the waste storage container (8) from the usage position to the removal position causes a movement of the clamping part (32) from the clamping position to the release position.

5. Vacuum cleaner (2) according to any one of claims 2 to 4, wherein the waste storage container (8) and the main body (3) are configured such that, during a switching of the waste storage container (8) to the usage position, the lateral abutment (37) abuts against the main body (3) before the air inlet (11) is constrained against the connecting pipe (12).

6. Vacuum cleaner (2) according to any one of claims 2 to 5, wherein the clamping part (32) comprises a retaining part (33) configured to engage with a mounting portion (34) provided in a lower part of the waste storage container (8).

7. Vacuum cleaner (2) according to claim 6, wherein the retaining part (33) has a complementary shape of the mounting portion (34).

8. Vacuum cleaner (2) according to claim 6 or 7, wherein the retaining part (33) is curved and comprises a concave retaining surface (35) configured to engage with the mounting portion (34).

9. Vacuum cleaner (2) according to any one of claims 2 to 8, wherein the clamping part (32) comprises an engagement part (36) configured to engage with the mounting portion (34) when the waste storage container (8) is switched from the removal position to the usage position, so as to move the clamping part (32) into the release position.

10. Vacuum cleaner (2) according to any one of claims 1 to 9, wherein the air inlet (11) is angularly offset from the lateral abutment (37) with respect to a longitudinal axis of the waste storage container (8).

11. Vacuum cleaner (2) according to any one of claims 1 to 10, wherein the connecting pipe (12) extends inside the main body (3).

12. Vacuum cleaner (2) according to any one of claims 1 to 11, wherein the main body (3) comprises a first half-shell (3.1) and a second half-shell (3.2) which are assembled to one another and which define the connecting pipe (12).

13. Vacuum cleaner (2) according to any one of claims 1 to 12, which comprises a suction head (5) which is configured to be in contact with a floor to be cleaned, the connecting pipe (12) being configured to fluidically connect the suction head (5) to the air inlet (11) of the waste storage container (8).

14. Vacuum cleaner (2) according to any one of claims 1 to 13, wherein the main body (3) contains a suction device (16) configured to generate an airflow through the connecting pipe (12).

15. Vacuum cleaner (2) according to claim 14, wherein the waste storage container (8) comprises an air backflow opening (14), and the waste separation and storage device (7) comprises an upper seal (15) supported by the waste storage container (8) and surrounding the air backflow opening (14), the upper seal (15) being configured to sealingly engage with the suction device (16) when the waste storage container (8) is in the usage position.

16. Vacuum cleaner (2) according to anyone of claims 1 to 15, wherein the air inlet (11) leads tangentially into the waste storage container (8).
